# EUROPÄISCHE PATENTSCHRIFT

(11) **EP 0 968 496 B1**
(45) Veröffentlichungstag und Bekanntmachung des Hinweises auf die Patenterteilung: **05.06.2002**
(21) Anmeldenummer: 98906786.3
(22) Anmeldetag: 17.03.1998
(51) Int. Cl.: G10H 3/18, G10H 1/00, G10H 1/26

(54) **TONABNEHMERSCHALTVORRICHTUNG FUER EIN SAITENINSTRUMENT SOWIE SAITENINSTRUMENT**
SOUND PICKUP SELECTOR DEVICE FOR A STRING INSTRUMENT, AND STRING INSTRUMENT
DISPOSITIF DE SELECTION DE MICROS POUR INSTRUMENT A CORDES, ET INSTRUMENT A CORDES

(30) Priorität: 17.03.1997 CH 63497
(43) Veröffentlichungstag der Anmeldung: 05.01.2000
(73) Patentinhaber: Boxer & Fürst AG, 8049 Zürich (CH)
(72) Erfinder: FÜRST, Werner, CH-8037 Zürich (CH); BOXER, Michael, CH-8703 Erlenbach (CH)
(74) Vertreter: Patentanwälte Schaad, Balass, Menzl & Partner AG
(86) Internationale Anmeldenummer: CH9800102
(87) Internationale Veröffentlichungsnummer: WO9841972

(56) Entgegenhaltungen:
- WO-A-87/00671
- WO-A-91/10989
- US-A- 4 151 776
- US-A- 4 175 462
- US-A- 4 613 985
- US-A- 5 299 282
- US-A- 5 311 806
- US-A- 5 399 800

## Beschreibung

Die Erfindung betrifft eine Tonabnehmerschaltvorrichtung für ein Saiteninstrument, insbesondere eine elektrische Gitarre, gemäss dem Oberbegriff von Anspruch 1. Die Erfindung betrifft weiter ein Verfahren zum Einstellen einer Tonabnehmerschaltvorrichtung für Saiteninstrumente gemäss dem Oberbegriff von Anspruch 8. Die Erfindung betrifft weiter ein Saiteninstrument mit Tonabnehmer gemäss dem Oberbegriff von Anspruch 11.

Die Tonabnehmer für Saiteninstrumente, insbesondere für elektrische Gitarren, weisen üblicherweise entweder eine Spule oder dann eine sogenannte Doppelspule auf, welche zwei elektrisch getrennte, am Tonabnehmer angeordnete Spulen aufweist. Eine derartige Doppelspule wird auch als "humbucker pickup" bezeichnet. Bei elektrischen Gitarren sind üblicherweise mehrere Tonabnehmer in Verlaufsrichtung der Saiten beabstandet angeordnet. Die bekanntesten Anordnungen sind die sogenannte "GIBSON Tonalität", welche aus zwei Tonabnehmern mit Doppelspule besteht, und die sogenannte "FENDER Tonalität", welche aus drei Tonabnehmern mit je einer Spule besteht. Daneben sind weitere Anordnungsvariationen von Tonabnehmern bekannt, zum Beispiel eine Anordnung, bei welcher zwischen den beiden Tonabnehmern mit Doppelspule ein weiterer Tonabnehmer mit einer Spule die Schwingungen der Saiten erfasst.

Aus der WO-92/13335 ist eine Tonabnehmerschaltvorrichtung für eine elektrische Gitarre bekannt, welche die einzelnen Spulen einer Mehrzahl von Tonabnehmern in unterschiedlichen Kombinationen zu verbinden erlaubt, um die elektrische Gitarre in unterschiedlicher Tonalität zu spielen. Diese bekannte Tonabnehmerschaltvorrichtung weist den Nachteil auf, dass sowohl die Anzahl anschliessbarer Tonabnehmer als auch deren Kombinationsmöglichkeiten sehr beschränkt sind.

Eine ähuliche Tonabnehmerschaltvorrichtung ist auch aus der WO-A-98/41 972 bekannt. Dareiber hinaus schlägt die US-A-5 399 800 vor, eine Art Bedienungsanleitung für Tasteninstrumente mittels Sprachsynthese akustisch auszugeben.

Es ist Aufgabe der vorliegenden Erfindung, die Wahlmöglichkeit und die Bedienbarkeit der Tonabnehmerschaltvorrichtung beziehungsweise des Saiteninstrumentes zu verbessern.

Diese Aufgabe wird gelöst mit einer Tonabnehmerschaltvorrichtung aufweisend die Merkmale gemäss Anspruch 1. Die Aufgabe wird weiter gelöst mit einem Verfahren zum Einstellen einer Tonabnehmerschaltvorrichtung aufweisend die Merkmale gemäss Anspruch 8.

Es ist eine weitere Aufgabe der vorliegenden Erfindung, ein Saiteninstrument mit vielseitigeren Möglichkeiten zu schaffen.

Die Aufgabe wird insbesondere gelöst mit einer Tonabnehmerschaltvorrichtung, die eine betätigbare Schaltvorrichtung umfasst, welche bestimmt ist, die Spulen der Tonabnehmer in unterschiedlichen Kombinationen zu verbinden, um dadurch ein Ausgangssignal unterschiedlicher Tonalität zu erzeugen, und die zudem eine Sprachsignalerzeugungsvorrichtung umfasst, die abhängig vom jeweiligen Schaltzustand der Schaltvorrichtung ein den Zustand bezeichnendes Sprachsignal erzeugt.
Die Aufgabe wird weiter insbesondere gelöst mit einem Saiteninstrument, wie beispielsweise einer Gitarre, welches Mittel zum Erfassen eines Zustandes des Saiteninstrumentes sowie eine Sprachsignalerzeugungsvorrichtung umfasst, wobei die Sprachsignalerzeugungsvorrichtung ein Sprachsignal erzeugt, welches den erfassten Zustand mit Hilfe von Sprache beschreibt. Das Sprachsignal wird einem elektroakustischen Wandler wie einem Lautsprecher oder einem Kopfhörer zugeführt, so dass das Sprachsignal vom Instrumentenspieler und gegebenenfalls auch vom Publikum angehört werden kann.

Das erfindungsgemässe Saiteninstrument weist den Vorteil auf, dass dessen Zustände durch die Verwendung eines Sprachsignal beschreibbar sind, so dass der Instrumentenspieler auf einfache und angenehme Weise über den jeweiligen Zustand des Saiteninstrumentes informiert wird. Eine elektronische Gitarre kann eine Vielzahl unterschiedlicher Zustände aufweisen, beispielsweise die Verschaltung der Spulen, den Ladezustand der Batterie, Einstellung des Volumenreglers, zugeschaltete Filter usw., deren jeweiliger Zustand durch die Sprachausgabe beschrieben werden kann. Ist die Batterie beispielsweise beinahe entladen, so kann dieser Zustand mit dem Sprachsignal "battery low" beschrieben und über den Lautsprecher ausgegeben werden.

Das Saiteninstrument beziehungsweise die Tonabnehmerschaltvorrichtung erfordert immer eine Sprachsignalerzeugungsvorrichtung. Die übrigen Komponenten können in einer Vielzahl von Möglichkeiten ausgestaltet sein, in einer einfachen Ausführungsform als mechanischer Schalter, in einer anspruchsvollen Ausführungsform umfassend einen Mikrocomputer.

Die Schaltvorrichtung kann als ein mechanischer Schalter ausgestaltet sein, der für die Spulen der Tonabnehmer eine Mehrzahl von fest vorgegebenen Kombinationsmöglichkeiten aufweist, wobei durch ein Betätigen des Schalters eine der fest vorgegebenen Verbindungen angewählt wird und die einzelnen Spulen dementsprechend miteinander verbunden werden, wobei das Signal der derart verbundenen Spulen einem nachgeschalteten elektroakustischen Wandler, insbesondere einem Lautsprecher, zugeleitet wird. Zudem wird der ausgewählte Schaltzustand einer Spracherzeugungsvorrichtung zugeführt, welche ein Sprachsignal erzeugt, das den gewählten Zustand mit Worten beschreibt. Dieses Sprachsignal wird vorzugsweise dem vorhin genannten Lautsprecher zugeführt, wobei das Sprachsignal auch über einen zusätzlichen elektroakustischen Wandler, zum Beispiel über einen Kopfhörer oder einen in der Gitarre eingebauten Lautsprecher ausgegeben werden kann.

In einer Ausgestaltung weist die Tonabnehmerschaltvorrichtung eine elektronische Ansteuervorrichtung auf mit selektiv ansteuerbaren Schaltern, wobei jede Spule mit einem Schalter verbindbar ist. Die Schalter sind elektromechanisch, beispielsweise umfassend ein Elektromagnet und ein Schliesskontakt, oder elektronisch, beispielsweise nur bestehend aus einem FET-Transistor, ausgestaltet.

In einer bevorzugten Ausgestaltung ist die Ansteuervorrichtung programmierbar ausgestaltet und weist zudem einen Mehrzahl von Speichern auf, mit welchen jeweils einer Verbindungskombination von Spulen abgespeichert werden kann. Während einem Programmiervorgang kann zum Beispiel aus einer Vielzahl möglicher Verbindungen von Spulen eine Verbindungskombination ausgewählt und einem Speicher zugeordnet werden, wobei die Ansteuervorrichtung beziehungsweise der Speicher zum Beispiel über einen an der Gitarre angeordneten Tastschalter aktivierbar ist.

Eine Gitarre kann zum Beispiel sechs Tastschalter aufweisen, wobei jedem Tastschalter eine Verbindungskombination frei programmierbar zugeordnet werden kann. Ein Vorteil der erfindungsgemässen Vorrichtung ist darin zu sehen, dass die bevorzugten Verbindungskombinationen den Tastschaltern beliebig zugeordnet werden können, und dass ein Umschalten zwischen den derart programmierten Verbindungskombinationen sehr rasch durch ein Betätigen des jeweiligen Tastschalters erfolgen kann.

Ein weiterer Vorteil der erfindungsgemässen Vorrichtung ist darin zu sehen, dass eine Verbindungskombination, insbesondere die aktuelle Belegung eines Tastschalters, auf einfache Weise mittels Sprachausgabe abgefragt werden kann. Ein weitere Vorteil ist darin zu sehen, dass die Sprachausgabe über denselben Lautsprecher erfolgen kann, über den auch das Tonsignal der Gitarre ausgegeben wird.

In einer bevorzugten Ausgestaltung wird der Programmiervorgang ebenfalls durch ein Sprachsignal ausgegeben, in dem zum Beispiel Anweisungen für die erforderlichen Eingaben oder die gespeicherten Einstellungen während dem Programmiervorgang durch entsprechend gewählte Worte beschrieben und am Lautsprecher ausgegeben werden.

Ein Vorteil der erfindungsgemässen Vorrichtung ist darin zu sehen, dass durch die Ausgabe eines Sprachsignals die Bedienung der Tonabnehmerschaltvorrichtung für einen Gitarristen wesentlich vereinfacht ist, weil jeder Zustand der Schaltvorrichtung auf einfache Weise abfragbar ist, und weil die bevorzugten Kombinationen von Spulen beziehungsweise die bevorzugten Tonalitäten durch einen Programmiervorgang auf einfache Weise den Tastschaltern zugeordnet werden kann.

Ein Vorteil der erfindungsgemässen Tonabnehmerschaltvorrichtung ist darin zu sehen, dass der für eine elektrische Gitarre immer benötigte Lautsprecher zugleich für die Ausgabe des Sprachsignals verwendbar ist, so dass keine zusätzliche Anzeigevorrichtung, insbesondere keine optische Anzeige erforderlich ist. Das akustische Signal weist zudem den Vorteil auf, dass die Gitarre bei unterschiedlichsten Lichtbedingungen, selbst bei Dunkelheit oder mit geschlossenen Augen programmierbar ist. Zudem ist die Gitarre auch für Menschen mit Sehbehinderungen wie z.B. Blinden bedienbar.

Ein weiterer Vorteil ist darin zu sehen, dass das Programmieren auf sehr angenehme Weise erfolgt, in dem in einer ersten Phase eine Verbindungskombination von Spulen eingestellt wird, wobei das Sprachsignal den jeweils ablaufenden Programmierschritt oder die Verbindungskombination nennt, und in dem in einer zweiten Phase die ausgewählte Tonalität durch ein Betätigen der Saiten unmittelbar angehört werden kann. Falls der Klang nicht die gewünschte Tonalität aufweist kann im Programmiermodus unmittelbar eine weitere Verbindungskombinationen ausgewählt werden, die wiederum durch ein Betätigen der Saiten angehört werden kann. Das Belegen der Tastschaltern mit unterschiedlichen Verbindungskombinationen kann daher sehr rasch und angenehm erfolgen.

Ein weiterer Vorteil ist darin zu sehen, dass als Ausgangssignal der Gitarre ein durch die Tonabnehmer erzeugtes Originalsignal anliegt, das nicht vorverstärkt, nicht verzerrt und somit unverfälscht ist.

Die Erfindung wird mit einem Ausführungsbeispiel im Detail beschrieben. Es zeigen:
- Fig. 1: ein Schaltbild einer Tonabnehmerschaltvorrichtung;
- Fig. 2: eine Konfiguration von Tonabnehmern in einer GIBSON Tonalität;
- Fig. 3: eine Konfiguration von Tonabnehmern in einer FENDER Tonalität;
- Fig. 4: ein Flussdiagramm eines Dialoges während einem Programmiervorgang;
- Fig. 5: eine erfindurigsgemässe Gitarre;
- Fig. 6: ein weiteres Ausführungsbeispiel einer programmierbaren Schaltvorrichtung;
- Fig. 7: ein weiteres Ausführungsbeispiel einer programmierbaren Vorrichtung;
- Fig. 8: eine Tabelle mit Zuständen und zugeordnetem Sprachsignal.

Das in Fig. 1 dargestellte elektrische Schaltbild einer Tonabnehmerschaltvorrichtung 1 weist eine Mehrzahl elektrischer Verbindungselemente 2 auf, wobei jedes der Verbindungselemente 2a,2b,2c,2d,2e,2f,2g,2h,2i,2j beispielsweise als eine Klemmvorrichtung oder als ein Stecker ausgestaltet ist, um eine elektrisch leitende Verbindung mit den Spulen 14a,14b,15a,15b,16a,17a,18a,19a von auf der Gitarre angeordneten Tonabnehmern 14,15,16,17,18,19 zu bewirken. Das Verbindungselement 2j ist an Masse gelegt und die Verbindungselemente 2a,2b,2c,2d,2e,2f,2g,2h,2i,2j sind über elektrische Leiter, die wie dargestellt teilweise auch untereinander verbunden sind, mit Schaltern 4 verbunden. Die einzelnen Schalter 4a,4b,4c,4d,4e,4f,4g,4h,4i,4j,4k,4l,4m,4n sind als Feldeffekttransistoren (FET-Transistoren) ausgebildet. Diese Schalter 4a,4b,4c,4d,4e,4f,4g,4h,4i,4j,4k,4l,4m,4n könnten auch in einer anderen Bauweise, zum Beispiel als ansteuerbare elektromagnetische Relais ausgestaltet sein. Die Schalter 4a,4b,4c,4d,4e,4f,4g,4h,4i,4j,4k sind über Schaltsignalleitungen 5a,5b,5c,5d,5e,5f,5g,5h,5i,5j,5k einzel ansteuerbar und mit einer Ansteuervorrichtung 21 verbunden. Diese Anordnung von Schaltern 4 erlaubt die Spulen 14a,14b,15a,15b,16a,17a,18a,19a der Tonabnehmer 14,15,16,17,18,19 auf unterschiedlichste Art zu kombinieren, was am Beispiel der Konfiguration von Tonabnehmern gemäss Fig. 2 ausführlicher dargestellt wird. Die Konfiguration von Tonabnehmern 14,15,16 in einer GIBSON Tonalität weist zwei Tonabnehmer 14,15 mit je zwei Spulen 14a,14b;15a,15b, auch als eine Doppelspule bezeichnet, sowie ein Tonabnehmer 16 mit einer einzigen Spule 16a auf. Die einzelnen Spulen 14a,14b,15a,15b,16a sind wie dargestellt an die entsprechenden elektrischen Verbindungselemente 2a,2b,2c,2d,2e,2f,2g,2h,2i,2j anschliessbar.

In der Tonabnehmerschaltvorrichtung 1 sind die elektrischen Verbindungselementen 2a,2b,2c,2d,2e,2f,2g,2h,2i,2j derart untereinander als auch mit dem einzelnen Schaltern 4a,4b,4c,4d,4e,4f,4g,4h,4i,4j,4k verdrahtet, dass durch ein selektives Betätigen der Schalter 4a,4b,4c,4d,4e,4f,4g,4h,4i,4j,4k die einzelnen Spulen 14a,14b,15a,15b,16a in einer Vielzahl von Kombinationen zusammengeschaltet werden können, um aus der Summe der Einzelsignale der Spulen 14a,14b,15a,15b,16a ein Ausgangssignal S zu erzeugen. Aus der Vielzahl möglicher Kombinationen wird im folgenden beispielhaft eine Anzahl von Verbindungsmöglichkeiten der beiden Tonabnehmer 14,15 mit Spulen 14a,14b,15a,15b dargestellt. Das Ausgangssignal S könnte zum Beispiel durch folgende Kombinationen der Spulen 14a,14b,15a,15b erzeugt werden:
- Spule 14a parallel geschaltet mit Spule 14b
- nur Spule 14a
- nur Spule 14b
- Spule 14a parallel geschaltet mit Spule 15b
- Spule 14a in Serie geschaltet mit Spule 15b
- Spule 14b parallel geschaltet mit Spule 15a
- Spule 14b in Serie geschaltet mit Spule 15a
- Spule 14a parallel geschaltet mit Spule 14b, Spule 15a parallel geschaltet mit Spule 15b, und beide Parallelschaltungen in Serie geschaltet
- nur Spule 15a
- nur Spule 15b
- Spule 15a parallel geschaltet mit Spule 15b
- usw.

Diese Vielzahl von Kombinationen ist mit der Schaltvorrichtung 12, welche die Ansteuervorrichtung 21 und die Schalter 4 umfasst, einstellbar. Die Ansteuervorrichtung weist einen programmierbaren Mikroprozessor mit Speicher auf. Die Eingaben an die Ansteuervorrichtung erfolgen über die elektrischen Verbindungselemente 11a,11b,11c,11d,11e,11f,11g, welche über Signalleitungen 13 mit der Ansteuervorrichtung 21 verbunden sind. An einer Gitarre sind zum Beispiel sechs über eine leichte Druckbewegung einzeln betätigbare Tastschalter angeordnet, die über ein Kabel mit den elektrischen Verbindungselementen 11a,11b,11c,11d,11e,11f,11g verbunden sind. Über diese Tastschalter kann die programmierbare Schaltvorrichtung 12 programmiert werden, wobei zur Bezeichnung des jeweiligen Zustandes der Schaltvorrichtung 12 ein Sprachsignal Sp verwendet wird, das von einer mit der Ansteuervorrichtung 21 verbundenen Sprachsignalerzeugungsvorrichtung 20 generiert und an eine Sprachsignalleitung 9 abgegeben wird, entsprechend dem Zustand der Schaltvorrictung 12. Im Dargestellten Ausführungsbeispiel bildet die Sprachsignalerzeugungsvorrichtung 20 ein Teil der Ansteuervorrichtung 21.

Das Ausgangssignal S ist über einen weiteren Schalter 4I geleitet, der über eine Schaltsignalleitung 6 von der Ansteuervorrichtung 21 ansteuerbar ist. Nach dem Schalter 4I wird das Ausgangssignal S einem elektrischen Verbindungselement 3 zugeleitet, wo das Ausgangssignal S abgegriffen und üblicherweise einer nachgeschalteten Verstärkeranlage mit Lautsprechern zugeführt wird. Der Schalter 4I erlaubt das Ausgangssignal S bezüglich dem Verbindungselement 3 ein- oder auszuschalten.

Das Sprachsignal Sp ist über einen weiteren Schalter 4m geleitet, der über eine Schaltsignalleitung 7 von der Ansteuervorrichtung 21 ansteuerbar ist. Nach dem Schalter 4m ist die das Sprachsignal Sp übertragende Leitung mit der das Ausgangssignal S übertragenden Leitung verbunden und wird gemeinsam dem elektrischen Verbindungselement 3 zugeleitet. Durch ein entsprechendes Ansteuern der Schalter 4I,4m kann somit nur das Ausgangssignal S oder nur das Sprachsignal Sp oder eine Überlagerung beider Signale S, Sp dem Verbindungselement 3 zugeführt werden. Der weitere Schalter 4n mit Schaltsignalleitung 8 dient dazu, das Sprachsignal Sp beziehungsweise durch ein zusätzliches Schalten des Schalters 4m auch das am elektrischen Verbindungselement 3 anliegende Ausgangssignal S auf Masse 10 zu legen.

Ein Vorteil dieser Anordung und der Verwendung von FET-Transistoren ist darin zu sehen, dass das Umschalten knackfrei erfolgt, so dass am nachgeschalteten Lautsprecher keine Knackgeräusche auftreten.

Fig. 3 zeigt eine weitere Konfiguration von Tonabnehmern 17,18,19, die jeweils eine einzige Spule 17a,18a,19a aufweisen, und die über die elektrischen Verbindungselemente 2 in einer FENDER Tonalität miteinander verbunden sind und entsprechend den Möglichkeiten der Schaltvorrichtung 12 in unterschiedlichen Kombinationen geschaltet werden können.

Fig. 4 zeigt an Hand eines Flussdiagrammes einen Programmiervorgang der Ansteuervorrichtung 21 beziehungsweise der Schaltvorrichtung 12. Im Verfahrensschritt 30 wird die an der Gitarre angeordnete, als Tastschalter ausgestaltete Taste Nummer 1, die über das Verbindungselement 11a mit der Ansteuervorrichtung 21 verbunden ist, gedrückt. Der Taste Nummer 1 ist in der Ansteuervorrichtung 21 ein Speicher mit einem gespeicherten Schaltzustand der Schalter 4 zugeordnet. Im Verfahrensschritt 32 wird die Zeitdauer des Tastendruckes überwacht, und, sofern die Taste während weniger als zwei Sekunden gedrückt wird, zum Verfahrensschritt 31 übergegangen. Der zur Taste Nummer 1 gespeicherte Zustand wird an die einzelnen Schaltsignalleitungen 5a,5b,5c,5d,5e,5f,5g,5h,5i,5j,5k angelegt und die Schalter 4a,4b,4c,4d,4e,4f,4g,4h,4i,4j,4k entsprechend geschaltet, sodass beim Betätigen der Saiten ein Ausgangssignal S mit einer entsprechenden Verschaltung der Spulen 14a,14b,15a,15b,16a erzeugbar ist. In analoger Weise kann durch ein Betätigen der Schalter Nummer 2, Nummer 3 usw. der jeweils gespeicherte Schaltzustand eingestellt werden.
Überschreitet die Zeitdauer des Tastendruckes im Verfahrensschritt 32 die Dauer von zwei Sekunden, so wechselt die Ansteuervorrichtung 21 in einen Programmiermodus und es wird in nachfolgenden Verfahrensschritt 33 ein Sprachsignal Sp erzeugt mit dem Inhalt "swich number one is now in programming mode". Daraufhin wird im Verfahrensschritt 34 ein Sprachsignal Sp mit der Bezeichnung des zur Zeit im Speicher befindlichen Schaltzustandes ausgegeben, zum Beispiel durch die Meldung "neck and bridge", was bedeutet, dass die Spule 14a parallel geschaltet ist mit der Spule 14b, die Spule 15a parallel geschaltet ist mit der Spule 15b, und beide Parallelschaltungen in Serie geschaltet sind. Die Schalter 4 werden zudem entsprechend diesem Speicherinhalt geschaltet, so dass durch ein Betätigen der Saiten die Tonalität dieses Ausgangssignals S angehört werden kann.

In einem nachfolgenden Verfahrensschritt 35 wird der Tastschalter mit Taste Nummer 1 wiederum gedrückt, wobei im Verfahrensschritt 36 die Zeitdauer überwacht wird. Wird der Tastschalter einmal kurz gedrückt, so erfolgt eine Verzweigung in den Verfahrensschritt 38, welcher bewirkt, dass aus einer fest vorgegebenen Liste von Schaltzuständen der nächstfolge Zustand an die Schalter 4 angelegt wird und zudem mit einem Sprachsignal Sp auch akustisch ausgegeben wird, z.B. durch die Mitteilung "neck and brige outer coil parallel". Durch ein Betätigen der Saiten kann die neu eingestellte Kombination wiederum angehört werden. Durch ein weiteres kurzes Drücken der Taste Nummer 1 erfolgt nach dem Verfahrensschritt 36 eine weitere Verzweigung zum Verfahrensschritt 38, so der nächste, in der fest vorgegebenen Liste von Schaltzuständen gespeicherte Zustand an die Schalter 4 angelegt und zugleich akustisch ausgegeben wird. Somit kann sehr schnell und angenehm die Liste der vorgegebenen Schaltzustände durchgegangen werden, und falls erwünscht, durch ein Betätigen der Saiten auch angehört werden. Sobald eine Kombination eingestellt ist, die man zu speichern wünscht, ist die Taste Nummer 1 entweder während mehr als zwei Sekunden zu drücken oder es hat während mehr als dreissig Sekunden keine Tasteneingabe mehr zu erfolgen, so dass vom Verfahrensschritt 36 zum Verfahrensschritt 39 verzweigt wird, der den Programmiervorgang abschliesst mit der Meldung "Switch number one the setting has now been saved". Die gewählte Kombination ist somit gespeichert und kann jederzeit durch ein Betätigen der Taste Nummer 1, wie mit Verfahrensschritt 31 dargestellt, aufgerufen werden. Wird die Taste im Verfahrensschritt 36 zwei mal kurz betätigt, so erfolgt eine Verzweigung zum Verfahrensschritt 37, und es erfolgt in der Liste der fest vorgegebenen Schaltzuständen ein Rücksprung, das heisst im Vergleich zum Verfahrensschritt 36 ein Sprung in entgegengesetzter Richtung. Somit kann durch ein ein- oder zweimaliges Betätigen des Tastschalters im Verfahrensschritt 36 in der fest vorgegebenen Liste von Schaltzuständen jeweils vorwärts oder rückwärts gesprungen werden.

Das dargestellte Flussdiagramm ist nur als ein Beispiel aus einer Vielzahl von Möglichkeiten zu betrachten, wie die Ansteuervorrichtung 21 programmiert werden könnte.

Als Augabemittel zur Anzeige der Schaltzustände könnte zusätzlich auch noch eine optische Dargestellung verwendet werden. Als Eingabemittel könnte an Stelle oder zusätzlich zu den Tastschaltern weitere Mittel vorgesehen sein, zum Beispiel in dem ein Betätigen der Saiten mit einem Tonabnehmer erfasst und daraus ein Eingabesignal erzeugt wird. Dabei wird beispielsweise jeweils eine Saite derart gedrückt, dass sie den Tonabnehmer berührt, wobei die Saite üblicherweise geerdet ist und die Berührung im Tonabnehmer einen Impuls erzeugt, welcher mit einer entsprechend ausgestalteten elektronischen Schaltvorrichtung detektierbar ist, um ein Schaltsignal zu erzeugen. Der Kontakt zwischen der Saite und dem Tonabnehmer muss zum Beispiel mindestens eine Viertelsekunde oder mindestens eine halbe Sekunde dauern, um als Schaltsignal akzeptiert zu werden. Dadurch kann zwischen einem unbeabsichtigten Berühren des Tonabnehmers, wie dies während dem Spielen auftreten kann, und einem bewussten Berühren des Tonabnehmers unterschieden werden. Weiter könnte als Eingabemittel auch eine elektronische Spracherkennungsvorrichtung verwendet werden, so dass die Gitarre mittels gesprochener Worte programmierbar ist.

Nebst der Ansteuerung der Schalter 4 könnten weitere die Tonalität des Ausgangssignals S beeinflussende Komponenten, wie zum Beispiel Kondensatoren, durch die Ansteuervorrichtung 21 programmierbar angesteuert werden, um das Ausgangssignal S zu verändern und eine noch grössere Vielfalt an wählbaren Klangvariationen zu ermöglichen.

Fig. 5 zeigt eine Gitarre 22 mit Körper 22a, Hals 22b, Saiten 23 und Tonabnehmern 14,15. In der Brücke 25 sind Druck- oder Zugsensoren angeordnet, welche die Spannung der einzelnen Saiten 23 zu messen erlauben und die Spannungswerte durch die Signalleitung 28 der Schaltvorrichtung 12 übermitteln. Innerhalb des Körpers 22a ist die programmierbare Schaltvorrichtung 12 angeordnet, welche über elektrische Signalleitungen 2, 13,28 mit den Spulen 14,15, den Sensoren der Brücke 25 sowie den Betätigungsschaltern 11a,11b,11c,11d,11e,11f,11g verbunden. Das Ausgangssignal S sowie das Sprachsignal Sp der Schaltvorrichtung 12 kann am elektrischen Verbindungselement 3, welches als Buchse für einen Stecker eines Kabels ausgestaltet ist, abgegriffen werden.

Fig. 6 zeigt ein weiteres Ausführungsbeispiel einer programmierbaren Schaltvorrichtung 12, welche eine programmierbaren Ansteuervorrichtung 21 sowie eine Sprachsignalerzeugungsvorrichtung 20 umfasst. Es sind verschiedene Mittel vorgesehen zum Erfassen eines Zustandes des Saiteninstrumentes. Diese Mittel können umfassen die Schalter 11a,11b,11c,11d,11e,11f,11g, welche über Signalleitungen 13 mit der Ansteuervorrichtung 21 verbunden sind. Diese Mittel können weiter beispielsweise ein Regler 26, eine Messvorrichtung für die an den Leitungen 27a,27b anliegende Spannung der Batterie 27, eine Signalleitung 28 für einen Druck- oder Zugsensor oder das Ausgangssignal S einzelner Spulen oder aller Spulen umfassen. Eine elektrische Gitarre kann eine Vielzahl von Zuständen aufweisen, welche mit ensprechend ausgestalteten Mitteln erfassbar und der Ansteuervorrichtung 21 zuführbar sind. Die programmierbare Schaltvorrichtung 12 umfassend die Ansteuervorrichtung 21 kann, wie in Fig. 7 beispielweise dargestellt, aus einem Mikroprozessor (CPU) 21b bestehen, welche über Datenleitungen D2,D3,D4 mit einer Ein/Ausgabevorrichtung (I/O) 21a, mit einem Speicher 12c (RAM, ROM) sowie mit der Sprachsignalerzeugungsvorrichtung 20 verbunden ist. Über die Ein-/Ausgabevorrichtung 21a werden alle Zustände der Leitungen 10,13,2a-2j,6,7,8,28,29a erfasst. Das Signal S der Spulen 17,18,19 wird über die Leitungen 2a-2j erfasst und einzeln oder als Summensignal S der verschalteten Spulen 17,18,19 von der Ein-/Augabevorrichtung 21a der Sprachsignalerzeugungsvorrichtung 20 zugeführt. Zudem sind über eine Datenleitung D1, welche beispielsweise als eine MIDI-Schnittstelle ausgestaltet ist, Daten mit einer externen Vorrichtung austauschbar. Das Sprachsignal Sp sowie das Signal S der Spulen wird über die Buchse 3 ausgegeben. Die Sprachsignalerzeugungsvorrichtung 20 umfasst eine Tabelle gemäss Fig. 8, in welcher unterschiedliche Zustände und entsprechende Texte, Sprach- oder Musiksignale abgespeichert sind. Die Zustände können als alphanumierischer Text abgespeichert sein, wobei die Sprachsignalerzeungsvorrichtung 20 aus diesem Text eine synthetisches Sprachsignal Sp zu erzeugen erlaubt. Dieses vorerst elektrische Sprachsignal Sp wird über einen internen oder externen Lautsprecher in ein akustisches Signal umgewandelt. Die Beschreibung der Zustände können auch als in digitalisierter Form gespeicherte akustische Signale abgelegt sein, wobei diese Signale über einen Digital/Analog-Wandler als Sprachsignal Sp ausgegeben werden. Ein Vorteil der Speicherung der Signale in digitalisierter Form ist darin zu sehen, dass Signale mit beliebigem Inhalt speicherbar sind, so auch ganze Begrüssungstexte, Identifikationen, Kommentare oder auch Werbebeiträge, welche nebst Sprache auch Musik umfassen können.

Das als Gitarre 22 ausgestaltete Saiteninstrument erlaubt beispielsweise die folgenden Zustände zu erfassen und diese mit einem beschreibenden Sprachsignal auszugeben:
- die Verschaltung der Spulen 17,18,19 wie bereits in Fig. 1 und Fig. 4 erläutert;
- Klangfarben und entsprechende Pick-up-Verschaltung;
- Klangregler, Stellung der Potentiometer 26, verwendete Filter sowie Filtereinstellungen;
- Klangeffekte, Ausgewählte Verzerrung oder zusätzlich aufmodulierte Frequenzen;
- Lautstärkeneinstellung;
- Zustand der Batterie, insbesondere bei nahezu entladener Batterie kann beispielsweise durch das Sprachsignal "battery low" auf diesen Zustand aufmerksam gemacht werden;
- Stimmung der Saiten. Die Frequenz des Signals S kann analysiert werden und die Stimmung der Saite mit Sprachausgabe ausgegeben werden. Dabei kann die Sprachausgabe auch als Hilfsmittel zum Stimmen der Saiten verwendet werden, in dem zum Beispiel die Aussage "to high" oder "to low" ausgegeben wird, je nach dem ob die Saite zu hoch oder zu tief gestimmt ist. Zudem wäre es möglich mit dem Signal S eine derartige Frequenzanalyse durchzuführen, dass zum Beispiel der gespielte Akkord erkannt und mittel der Sprachausgabe ausgegeben wird.

Die programmierbare Schaltvorrichtung 12 kann extern programmierbar sein, in dem an die externe Digitalleitung D1 beispielsweise ein Computer angeschlossen wird, wobei auch die in Fig. 8 dargestellte Tabelle mit Zuordnung von Zuständen und entsprechenden Sprachsignale programmierbar sind. Die programmierbare Schaltvorrichtung 12 kann auch ohne Digitalleitung D1 ausgestaltet sein, wobei zum Beispiel, wie in Fig. 6 dargestellt, ein analoger oder digitaler Eingang 29 vorgesehen sein kann, über welchen zum Beispiel über ein Mikrofon, direkt ein Sprachsignal in die Tabelle gemäss Fig. 8 ablegbar ist. So könnte ein Gitarrenspieler auf sehr einfache Weise auch beispielsweise eine Begrüssung über ein Mikrofon direkt als Zustand in die Tabelle gemäss Fig. 8 abspeichern, und durch Betätigen der Schalter 11a,11b,11c,11d,11e,11f,11g zu einem geeigneten Zeitpunkt aufrufen und als Sprachsignal Sp einem nachgeschalteten Lautsprecher zuführen.

Der in der Gitarre angeordnete Speicher 21c kann als Festspeicher (ROM) als flüchtiger Speicher (RAM) oder als megnetischer Speicher wie eine Floppy Disk, eine Harddisk oder ein optischer Speicher wie eine megnetoptische Disk, eine Compact Disk oder eine Mini Disk ausgestaltet sein.

## Patentansprüche

1. Tonabnehmerschaltvorrichtung (1) für ein Saiteninstrument mit mehreren Tonabnehmern (14,15,16,17,18,19), insbesondere eine elektrische Gitarre,
umfassend eine betätigbare Schaltvorrichtung (12), welche bestimmt ist, die Spulen (14a,14b,15a,15b,16a,17a,18a, 19a) der Tonabnehmer (14,15,16,17,18,19) in unterschiedlichen Kombinationen zu verbinden, um ein Ausgangssignal (S) unterschiedlicher Tonalität zu erzeugen,
**gekennzeichnet durch** eine Sprachsignalerzeugungsvorrichtung (20), die abhängig vom jeweiligen Zustand der Schaltvorrichtung (12) ein den Zustand bezeichnendes Sprachsignal (Sp) erzeugt.

2. Tonabnehmerschaltvorrichtung (1) nach Anspruch 1, **dadurch gekennzeichnet, dass** die Schaltvorrichtung (12) als eine elektronische Ansteuervorrichtung (21) mit selektiv ansteuerbaren Schaltern (4) ausgestaltet ist, dass jede Spule (14a,14b,15a,15b,16a,17a,18a, 19a) mit einem der Schalter (4) verbindbar ist, und dass insbesondere elektromagnetisch oder elektronisch betätigbare, insbesondere einen FET-Transistor aufweisende Schalter (4) verwendet sind.

3. Tonabnehmerschaltvorrichtung (1) nach Anspruch 2, **dadurch gekennzeichnet, dass** die elektronische Ansteuervorrichtung (21) programmierbar ist und einen Speicher aufweist.

4. Tonabnehmerschaltvorrichtung (1) nach einem der vorhergehenden Ansprüche, **dadurch gekennzeichnet, dass** die Sprachsignalerzeugungsvorrichtung (20) während dem Programmieren ein den jeweiligen Zustand bezeichnendes Sprachsignal (Sp) erzeugt.

5. Tonabnehmerschaltvorrichtung (1) nach einem der vorhergehenden Ansprüche, **dadurch gekennzeichnet, dass** die Schaltvorrichtung (12) entweder das Ausgangssignal (S) oder das Sprachsignal (Sp) oder eine Überlagerung von Ausgangssignal (S) und Sprachsignal (Sp) einem elektrischen Ausgang (3) zuführt.

6. Tonabnehmerschaltvorrichtung (1) nach einem der vorhergehenden Ansprüche, **dadurch gekennzeichnet, dass** die Sprachsignalerzeugungsvorrichtung (20) ein Bestandteil der Ansteuervorrichtung (21) bildet.

7. Tonabnehmerschaltvorrichtung (1) nach einem der Ansprüche 2 bis 7, **dadurch gekennzeichnet, dass** ein Eingabemittel mit der Ansteuervorrichtung (21) verbindbar ist, und dass das Eingabemittel insbesondere als ein Schalter oder als eine elektronische Schaltvorrichtung, welche eine Berührung der Saite mit dem jeweiligen Tonabnehmer (14,15,16,17,18,19) detektiert, ausgestaltet ist.

8. Verfahren zum Einstellen einer Tonabnehmerschaltvorrichtung (1) für ein Saiteninstrument mit mehreren Tonabnehmern (14,15,16,17,18,19), insbesondere eine elektrische Gitarre,
wobei eine Mehrzahl von Verbindungszuständen von Spulen (14a,14b,15a,15b,16a,17a,18a, 19a) der Tonabnehmer (14,15,16,17,18,19) vorgegeben ist,
mit einer betätigbaren Schaltvorrichtung (12) ein Zustand ausgewählt und die Spulen (14a,14b,15a,15b,16a,17a,18a, 19a)entsprechend verbunden werden, **dadurch gekennzeichnet, dass** ein Sprachsignal (Sp) erzeugt wird, das den gewählten Zustand mit Worten beschreibt.

9. Verfahren nach Anspruch 8, **dadurch gekennzeichnet, dass** während einem Programmieren der Schaltvorrichtung (12) ein Sprachsignal (Sp) erzeugt wird, das den jeweiligen Zustand mit Worten beschreibt, und dass nach erfolgter Wahl eines Verbindungszustandes der Spulen (14a,14b,15a,15b,16a,17a,18a, 19a) deren Ausgangssignal (S) ausgegeben wird, um durch ein Betätigen der Saiten die Tonalität des Ausgangssignals (S) anzuhören.

10. Saiteninstrument, insbesondere Gitarre, aufweisend eine Tonabnehmerschaltvorrichtung nach einem der Ansprüche 1 bis 7 oder betrieben mit einem Verfahren nach einem der Ansprüche 8 bis 9.

11. Saiteninstrument mit Tonabnehmer (14,15,16,17,18,19), umfassend eine Tonabnehmerschaltvorrichtung nach einem der Ansprüche 1 bis 7, **gekennzeichnet durch** eine Sprachsignalerzeugungsvorrichtung (20) sowie Mittel (11a,11b,11c,11d,11e,11f,11g) zum Erfassen eines Zustandes des Saiteninstrumentes und Mittel (21) zum Zuführen des erfassen Zustandes an die Sprachsignalerzeugungsvorrichtung (20), wobei die Sprachsignalerzeugungsvorrichtung (20) Mittel aufweist, um abhängig vom erfassten Zustand ein entsprechendes Sprachsignal (SP) zu erzeugen, welches einem elektroakustischen Wandler zuführbar ist.

12. Saiteninstrument nach Anspruch 11, **dadurch gekennzeichnet, dass** die Mittel zum Erfassen eines Zustandes des Saiteninstrumentes als ein Schalter (11a,11b,11c,11d,11e,11f,11g), als ein Regler (26), als eine digitale Schnittstelle (D1) oder als ein Sensor wie eine Spule (17,18,19), ein Zugsensor (25), ein Drucksensor (24) oder ein Spannungssensor ausgestaltet sind.

13. Saiteninstrument nach einem der Ansprüche 11 oder 12, **dadurch gekennzeichnet, dass** das Mittel (21) zum Zuführen des erfassen Zustandes an die Sprachsignalerzeugungsvorrichtung (20) als ein Mikroprozessor (21b) umfassend eine Ein/Ausgabevorrichtung (21a) und Speicher (21c) ausgestaltet ist.

14. Saiteninstrument nach einem der Ansprüche 11 bis 13, **dadurch gekennzeichnet, dass** die Sprachsignalerzeugungsvorrichtung (20) eine Tabelle umfasst, in welcher unterschiedliche Zustände und die dazu entsprechenden Sprachsignale (SP) speicherbar sind.

## Claims

1. A sound pickup switching apparatus (1) for a string instrument having a plurality of sound pickups (14, 15, 16, 17, 18, 19), in particular an electric guitar,
comprising an operable switching apparatus (12), which is intended to connect the coils (14a, 14b, 15a, 15b, 16a, 17a, 18a, 19a) of the sound pickups (14, 15, 16, 17, 18, 19) in different combinations in order to produce an output signal (S) of different tonality, **characterized by** a voice signal production apparatus (20) which, depending on the respective state of the switching apparatus (12), produces a voice signal (Sp) designating the state.

2. The sound pickup switching apparatus (1) as claimed in claim 1,
wherein the switching apparatus (12) is designed as an electronic drive apparatus (21) having switches (4) which can be controlled selectively, wherein each coil (14a, 14b, 15a, 15b, 16a, 17a, 18a, 19a) can be connected to one of the switches (4), and wherein, in particular, switches (4) are used which can be operated electromagnetically or electronically and, in particular, have an FET transistor.

3. The sound pickup switching apparatus (1) as claimed in claim 2,
wherein the electronic drive apparatus (21) is programmable and has a memory.

4. The sound pickup switching apparatus (1) as claimed in one of the preceding claims,
wherein the voice signal production apparatus (20), while being programmed, produces a voice signal (Sp) which designates the respective state.

5. The sound pickup switching apparatus (1) as claimed in one of the preceding claims,
wherein the switching apparatus (12) supplies either the output signal (S), the voice signal (Sp) or a superimposition of the output signal (S) and voice signal (Sp) to an electrical output (3).

6. The sound pickup switching apparatus (1) as claimed in one of the preceding claims,
wherein the voice signal production apparatus (20) forms a component of the drive apparatus (21).

7. The sound pickup switching apparatus (1) as claimed in one of claims 2 to 7,
wherein an input means can be connected to the drive apparatus (21), and wherein the input means is designed, in particular, as a switch or as an electronic switching apparatus which detects the string being touched by the respective sound pickup (14, 15, 16, 17, 18, 19).

8. A method for adjusting a sound pickup switching apparatus (1) for a string instrument having a plurality of sound pickups (14, 15, 16, 17, 18, 19), in particular an electric guitar,
wherein a plurality of connection states of coils (14a, 14b, 15a, 15b, 16a, 17a, 18a, 19a) of the sound pickups (14, 15, 16, 17, 18, 19) are predetermined, and an operable switching apparatus (12) is used to select one state, and the coils (14a, 14b, 15a, 15b, 16a, 17a, 18a, 19a) are connected in a corresponding manner, **characterized in that** a voice signal (Sp) is produced which describes the selected state in words.

9. The method as claimed in claim 8,
wherein, while programming the switching apparatus (12), a voice signal (Sp) is produced which describes the respective state in words, and wherein after a connection state of the coils (14a, 14b, 15a, 15b, 16a, 17a, 18a, 19a) have been selected, their output signal (S) is output in order to listen to the tonality of the output signal (S) by operation of the strings.

10. A string instrument, in particular a guitar, having a sound pickup switching apparatus as claimed in one of claims 1 to 7 or operated using a method as claimed in one of claims 8 or 9.

11. A string instrument having a sound pickup (14, 15, 16, 17, 18, 19), including a sound pickup switching apparatus as claimed in one of claims 1 to 7, distinguished by a voice signal production apparatus (20) as well as means (11a, 11b, 11c, 11d, 11e, 11f, 11g) for detecting a state of the string instrument and means (21) for feeding the detected state to the voice signal production apparatus (20), the voice signal production apparatus (20) having means for producing an appropriate voice signal (SP) as a function of the detected state, which voice signal (SP) can be fed to an electroacoustic transducer.

12. The string instrument as claimed in claim 11, wherein the means for detecting a state of the string instrument are designed as a switch (11a, 11b, 11c, 11d, 11e, 11f, 11g), as a regulator (26), as a digital interface (D1) or as a sensor such as a coil (17, 18, 19), a tension sensor (25), a pressure sensor (24) or a stress sensor.

13. The string instrument as claimed in one of claims 11 or 12, wherein the means (21) for feeding the detected state to the voice signal production apparatus (20) are designed as a microprocessor (21b) including an input/output apparatus (21a) and a memory (21c).

14. The string instrument as claimed in one of claims 11 to 13, wherein the voice signal production apparatus (20) includes a table in which various states and the voice signals (SP) corresponding to them can be stored.

## Revendications

1. Dispositif de sélection de capteurs (1) pour un instrument à cordes comprenant plusieurs capteurs (14, 15, 16, 17, 18, 19), en particulier une guitare électrique,
comprenant un dispositif de sélection actionnable (12), qui est prévu pour connecter les bobines (14a, 14b, 15a, 15b, 16a, 17a, 18a, 19a) des capteurs (14, 15, 16, 17, 18, 19) suivant des combinaisons différentes pour générer un signal de sortie (S) de tonalité différente, **caractérisé par** un dispositif pour la production d'un signal vocal (20) qui génère un signal vocal (Sp) désignant l'état en fonction de l'état respectif du dispositif de sélection (12).

2. Dispositif de sélection de capteurs (1) selon la revendication 1, **caractérisé en ce que** le dispositif de sélection (12) est réalisé en tant que dispositif de commande électronique (21) avec des sélecteurs (4) commandables de manière sélective, **en ce que** chaque bobine (14a, 14b, 15a, 15b, 16a, 17a, 18a, 19a) peut être connectée à l'un des sélecteurs (4), et **en ce que** l'on utilise en particulier des sélecteurs (4) actionnables électromagnétiquement ou électroniquement, en particulier présentant un transistor FET.

3. Dispositif de sélection de capteurs (1) selon la revendication 2, **caractérisé en ce que** le dispositif de commande électronique (21) est programmable et présente une mémoire.

4. Dispositif de sélection de capteurs (1) selon l'une quelconque des revendications précédentes, **caractérisé en ce que** le dispositif pour la production d'un signal vocal (20) génère pendant la programmation un signal vocal (Sp) désignant l'état respectif.

5. Dispositif de sélection de capteurs (1) selon l'une quelconque des revendications précédentes, **caractérisé en ce que** le dispositif de sélection (12) achemine, à une sortie électrique (3), soit le signal de sortie (S), soit le signal vocal (Sp), soit une superposition du signal de sortie (S) et du signal vocal (Sp).

6. Dispositif de sélection de capteurs (1) selon l'une quelconque des revendications précédentes, **caractérisé en ce que** le dispositif pour la production d'un signal vocal (20) fait partie du dispositif de commande (21).

7. Dispositif de sélection de capteurs (1) selon l'une quelconque des revendications 2 à 6, **caractérisé en ce qu'**un moyen d'entrée peut être connecté au dispositif de commande (21), et **en ce que** le moyen d'entrée est réalisé en particulier en tant que sélecteur ou en tant que dispositif de sélection électronique qui détecte un contact de la corde avec le capteur respectif (14, 15, 16, 17, 18, 19).

8. Procédé pour régler un dispositif de sélection de capteurs (1) pour un instrument à cordes comprenant plusieurs capteurs (14, 15, 16, 17, 18, 19), en particulier une guitare électrique, dans lequel une pluralité d'états de connexion de bobines (14a, 14b, 15a, 15b, 16a, 17a, 18a, 19a) des capteurs (14, 15, 16, 17, 18, 19) est donnée, un état est sélectionné avec un dispositif de sélection actionnable (12), et les bobines (14a, 14b, 15a, 15b, 16a, 17a, 18a, 19a) sont connectées en conséquence, **caractérisé en ce qu'**un signal vocal (Sp) est généré, lequel décrit avec des mots l'état sélectionné.

9. Procédé selon la revendication 8, **caractérisé en ce que**, pendant une programmation du dispositif de sélection (12), un signal vocal (Sp) est généré, lequel décrit avec des mots l'état respectif, et **en ce qu'**après avoir effectué un choix d'un état de connexion des bobines (14a, 14b, 15a, 15b, 16a, 17a, 18a, 19a), leur signal de sortie (S) est émis, afin que l'on puisse entendre la tonalité du signal de sortie (S) par l'actionnement des cordes.

10. Instrument à cordes, en particulier une guitare, présentant un dispositif de sélection de capteurs selon l'une quelconque des revendications 1 à 7, ou actionné par un procédé selon l'une quelconque des revendications 8 à 9.

11. Instrument à cordes à capteurs (14, 15, 16, 17, 18, 19), comprenant un dispositif de sélection de capteurs selon l'une quelconque des revendications 1 à 7, **caractérisé par** un dispositif pour la production d'un signal vocal (20) ainsi que par des moyens (11a, 11b, 11c, 11d, 11e, 11f, 11g) pour détecter un état de l'instrument à cordes et un moyen (21) pour acheminer l'état détecté au dispositif pour la production d'un signal vocal (20), le dispositif pour la production d'un signal vocal (20) présentant des moyens pour générer, en fonction de l'état détecté, un signal vocal correspondant (Sp), qui peut être acheminé à un convertisseur électroacoustique.

12. Instrument à cordes selon la revendication 11, **caractérisé en ce que** les moyens pour détecter un état de l'instrument à cordes sont réalisés en tant que sélecteur (11a, 11b, 11c, 11d, 11e, 11f, 11g), en tant que régulateur (26), en tant qu'interface numérique (D1), ou en tant que détecteur tel qu'une bobine (17, 18, 19), un détecteur de traction (25), un détecteur de pression (24) ou un détecteur de tension.

13. Instrument à cordes selon l'une quelconque des revendications 11 ou 12, **caractérisé en ce que** le moyen (21) pour acheminer l'état détecté au dispositif pour produire un signal vocal (20) est réalisé en tant que microprocesseur (21b) comprenant un dispositif d'entrée/sortie (21a) et une mémoire (21c).

14. Instrument à cordes selon l'une quelconque des revendications 11 à 13, **caractérisé en ce que** le dispositif pour produire un signal vocal (20) comprend un tableau dans lequel différents états et les signaux vocaux correspondants (Sp) peuvent être mémorisés.
